# EUROPÄISCHE PATENTSCHRIFT

(11) **EP 0 159 414 B1**
(45) Veröffentlichungstag und Bekanntmachung des Hinweises auf die Patenterteilung: **20.05.1987**
(21) Anmeldenummer: 84116231.6
(22) Anmeldetag: 22.12.1984
(51) Int. Cl.: F02M 57/02, F02M 59/28

(54) **Pumpdüse für die Kraftstoffeinspritzung bei Brennkraftmaschinen**
Injector pump unit for fuel injection into internal-combustion engines
Injecteur de pompe pour l'injection du combustible dans des moteurs à combustion interne

(30) Priorität: 28.03.1984 DE 3411407
(43) Veröffentlichungstag der Anmeldung: 30.10.1985
(73) Patentinhaber: ROBERT BOSCH GMBH, 70442 Stuttgart (DE)
(72) Erfinder: Leblanc, Jean, F-69033 Lyon (FR); Pigeroulet, Jean, F-69100 Villeurbanne (FR); Rossignol, François, F-69440 Mornant (FR)

## Beschreibung

### Stand der Technik

Die Erfindung geht aus von einer Pumpdüse gemäß dem gattungsbildenden Oberbegriff des Hauptanspruchs. Es ist bereits eine Pumpdüse dieser Bauart bekannt (US-A-2 144 862), bei der Kolbeneinspritzpumpe und Einspritzdüse in einem gemeinsamen Pumpengehäuse zueiner an den Zylinderkopf der Brennkraftmaschine angebauten Baueinheit zusammengefaßt sind. Der entgegen der Kraft einer Stößelfeder von der Motornockenwelle über einen Antriebsstößel betätigbare und mit mindestens einer schrägen Steuerkante versehene Pumpenkolben ist zum Zweck einer Änderung des wirksamen Förderhubes bzw. der Fördermenge mittels einer koaxial zu diesem angeordneten, eine Hubbewegung des Pumpenkolbens zulassenden, diesen jedoch in Drehrichtung mitnehmenden Regulierhülse und einer an dieser Hülse angreifenden, als Fördermengenverstellglied ausgebildeten Regelstange verdrehbar. Die Regulierhülse ist in eine von einer antriebsseitigen Stirnfläche aus in das Pumpengehäuse eingesenkten Ausnehmung eingesetzt und in axialer Richtung durch eine Führungsbuchse bzw. von einer durch diese Buchse befestigten Scheibe in ihrer Einbaulage festgelegt. In einem hülsenförmigen Führungsteil der Führungsbuchse ist der Antriebsstößel aufgenommen und geführt. Die Befestigung der Führungsbuchse im Pumpengehäuse erfolgt über einen im Durchmesser gegenüber dem übrigen Führungsteil vergrößerten Gewindeflansch, der in ein Innengewinde in einer Erweiterung der Ausnehmung des Pumpengehäuses eingeschraubt ist. Diese Gewindebefestigung ergibt durch die aus Festigkeitsgründen erforderliche Gewindelänge und vorgegebene Baulänge der Stößelfeder eine entsprechend große Baulänge der gesamten Pumpdüse, und durch die Gewindeverbindung der aneinandergeschraubten Bauteile lassen sich Achsversetzungen zwischen Antriebsstößel und Pumpenkolben nicht vermeiden. Außerdem ist der Ausbau der Führungsbuchse nur nach Entfernen der Stößelfeder möglich. Ziel der Erfindung ist es nun, die aus Führungsbuchse, Stößelfeder und Antriebsstößel bestehende und ggf. auch mit dem Pumpenkolben gekuppelte Antriebsbaugruppe bezüglich einer guten Montierbarkeit am Pumpengehäuse zu verbessern, so daß die Regulierhülse einfach aus-und eingebaut werden kann und auch schnell und leicht zugänglich ist. Außerdem soll an der Pumpdüse die Steuerung der Fördermenge mittels einer Lenkerregulierung erfolgen, und die zugehörige Regulierhülse soll ohne zusätzliche Anschlagmittel in eine auf der Prüfbank für den Anbau an die Brennkraftmaschine vorgesehene Schwenklage festlegbar sein.

### Vorteile der Erfindung

Bei der erfindungsgemäßen Pumpdüse mit den kennzeichnenden Merkmalen des Hauptanspruchs bleibt die Führungsbuchse auch bei entfernten Befestigungsschrauben der Pumpdüse mit dem die übrigen Bauteile der Pumpdüse tragenden Pumpengehäuse durch das Haltemittel verbunden. Muß die Regulierhülse ausgebaut oder inspiziert werden, so kann nach Entfernen des Haltemittels die gesamte Baugruppe weggenommen werden, ohne daß zusätzliche Demontage- und Montagekosten an dieser Baugruppe anfallen. Durch die in dem begrenzten Bereich verdrehbare Führungsbuchse kann diese so voreingestellt werden, daß die seitlichen Begrenzungskanten der kreisringsegmentartigen Ausnehmung den maximalen Schwenkbereich des Lenkerarmes in mindestens einer Schwenkrichtung festlegen. Damit entfallen zusätzliche Anschlagmittel.

Ist die erfindungsgemäße Pumpdüse gemäß den Merkmalen des Anspruchs 2 ausgestaltet und eingestellt worden, dann kann jede Pumpdüse mit an der einen Begrenzungskante anliegendem Lenkerarm an das Brennkraftmaschinengehäuse angebaut und derart mit dem Reguliergestänge verbunden werden, daß keine weiteren Arbeitsgänge zum Gleichstellen oder Einstellen der Kraftstoffördermenge an der Brennkraftmaschine mehr nötig sind.

Weitere vorteilhafte Maßnahmen, konstruktive Ausgestaltungen und Weiterbildungen sind den Unteransprüchen 3 bis 7 zu entnehmen. So bleibt gemäß den kennzeichnenden Merkmalen des Anspruchs 3 die aus Führungsbuchse, Antriebsstößel und Stößelfeder bestehende Antriebsbaugruppe auch bei entfernten Befestigungsschrauben der Pumpdüse sowie bei entfernten Antriebsteilen bzw. bei ausgebauter Pumpdüse mit dem die übrigen Bauteile der Pumpdüse tragenden Pumpengehäuse durch das Haltemittel verbunden.

Die gemäß den Ansprüchen 4 oder 5 ausgebildete Spannpratzenbefestigung der erfindungsgemäßen Pumpdüse sichert zugleich die Halteschrauben der Führungsbuchse und hält die Pumpdüse in ihrer Einbaulage am Brennkraftmaschinengehäuse fest, wobei gemäß den kennzeichnenden Merkmalen des Anspruchs 5 keine zusätzlichen Mittel zur Drehlagenfixierung des Pumpengehäuses mehr notwendig sind.

Wird die erfindungsgemäße Pumpdüse gemäß den Merkmalen des Anspruchs 6 ausgebildet, dann kann das Haltemittel relativ schwach ausgelegt werden, da es nur ein Auseinanderfallen der Bauteile verhindern muß, denn die im Betrieb auftretenden Kräfte werden von den zugleich den Flansch der Führungsbuchse und den Befestigungsflansch des Pumpengehäuses mit dem Brennkraftmaschinengehäuse verbindenden Befestigungsmitteln, z. B. Spannschrauben oder -pratzen aufgebracht bzw. aufgenommen.

Desweiteren ist bei dem gemäß Anspruch 7 von einer Gewindehülse gebildeten Haltemittel, das in die mit einem Gewindeabschnitt versehene Durchgangsbohrung für die Befestigungsschraube eingeschraubt wird und den Flansch der Führungsbuchse dadurch festhält, kein zusätzlicher Bauraum für das Haltemittel erforderlich.

Die EP-A- 0 132 798 befaßt sich in ihrem auf die Priorität vom 28.3.84 zurückgehenden Teil (Figuren 7 bis 9) ebenfalls mit einer Pumpdüse, die einen Lenkerarm und eine Ausnehmung im Flanschbereich der Führungsbuchse aufweist. Dort ist jedoch im Anspruch 1 die Ausbildung des Federwiderlagers angegeben.

### Zeichnung

Zwei Ausführungsbeispiele der erfindungsgemäßen Pumpdüse sind in der Zeichnung dargestellt und werden nachfolgend näher beschrieben. Es zeigen die Figuren 1, 2 und 3 das erste Ausführungsbeispiel, wobei Figur 1 als Längsschnitt längs der Linie I-I in Figur 2, Figur 2 als im Bereich des Lenkerarmes geschnittene Draufsicht und Figur 3 als teilweise geschnittene Seitenansicht (Ffeil1ll in Figur 2) der mit einer Lenkerregulierung ausgestatteten Pumpdüse dargestellt sind, und Figur 4 einen die wesentlichen Merkmale des zweiten Ausführungsbeispieles darstellenden Teillängsschnitt längs der Linie IV-IV in Figur 5 sowie Figur 5 eine teilweise in Höhe der Linie V in Figur 4 geschnittene Draufsicht.

### Beschreibung der Ausführungsbeispiele

Bei dem in den Figuren 1 bis 3 dargestellten ersten Ausführungsbeispiel der erfindungsgemäßen Pumpdüse 10 nimmt das mit 11 bezeichnete Pumpengehäuse eine Kolbeneinspritzpumpe 12 auf und trägt zusätzlich eine stirnseitig mittels einer Schraubhülse 13 unter Zwischenschaltung eines Druckventils 14 befestigte Einspritzdüse 15 bekannter und deshalb nicht näher dargestellter Bauart.

Ein mit einer schrägen Steuerkante 16 versehener Pumpenkolben 17 ist innerhalb des Pumpengehäuses 11 in einer Zylinderbohrung 18 geführt und wird in an sich bekannter Weise über nicht dargestellte, von der Motornockenwelle angetriebene Antriebsmittel über einen Antriebsstößel19 entgegen der Kraft einer Stößelfeder 21 zur Erzielung eines Pumphubes in seiner Längsrichtung betätigt. Zum Zweck einer Änderung seines wirksamen Förderhubes ist der Pumpenkolben 17 mittels einer kaoxial zu diesem angeordneten Regulierhülse 23 und über eine an der Regulierhülse 23 angreifende Lenkerregulierung 27 verdrehbar. Dazu ist die Regulierhülse 23 mit einem radial von einem Ringflansch 23a vorstehenden Lenkerarm 23b versehen, der einen Mitnahmebolzen 26 trägt und als Teil der Lenkerregulierung 27 unter Zwischenschaltung einer Betätigungslasche 56 und eines auf einer Drehwelle 57 einstellbar befestigten Betätigungshebel 58 zur Einstellung der Fördermenge und der dabei erfolgenden Verdrehung des Pumpenkolbens 17 schwenkbar ist. Die Drehwelle 57 mit dem Betätigungshebel 58 bilden dabei das Fördermengenverstellglied 24. Das Pumpengehäuse 11 ist mit einer von einer antriebsseitigen Stirnfläche 28 aus eingesenkten, koaxial zum Pumpenkolben 17 angeordneten und der Aufnahme der Regulierhülse 23 bzw. von dessen Ringflansch 23a dienenden Ausnehmung 29 versehen, die einen der Führung des Pumpenkolbens 17 und der Regulierhülse 23 dienenden axial vorstehenden Führungshals 30a eines Pumpenzylinders 30 umgibt.

Am Pumpengehäuse 11 befindet sich ein radial vorstehender Befestigungsflansch 31, der die antriebsseitige Stirnfläche 28 aufweist und an dem zur Befestigung der Pumpdüse 10 an einem Brennkraftmaschinengehäuse 32 (siehe dazu Figur 3) Befestigungsmittel 33 angreifen. Die Befestigungsmittel 33 sind beim ersten Ausführungsbeispiel von einer weiter hinten näher erläuterten Spannpratzenbefestigung gebildet. Durch diese wird zugleich ein Flansch 34a einer Führungsbuchse 34 bei an das Brennkraftmaschinengehäuse 32 angebauter Pumpdüse 10 gegen die Stirnfläche 28 am Befestigungsflansch 31 gespannt. Dazu erstreckt sich der über den Außendurchmesser d der Stößelfeder 21 hinaus radial vorspringende Flansch 34a in denjenigen, mit 28a bezeichneten Bereich der Stirnfläche 28, an dem die Befestigungsmittel 33 der Pumpdüse 10 angreifen. Außer durch diese Befestigungsmittel 33 wird die mit einem hülsenförmigen Führungsteil 34b für den Antriebsstößel 19 versehene und stirnseitig eine axiale Lagesicherung für den Ringflansch 23a und damit für die Regulierhülse 23 bildende Führungsbuchse 34 durch zwei zusätzliche als Haltemittel dienende Halteschrauben 35 am Befestigungsflansch 31 des Pumpengehäuses 11 befestigt. Diese Befestigung hat keine großen Kräfte zu übertragen, da sie lediglich eine Transportsicherung darstellt, denn die im Betrieb auftretenden Kräfte werden von den Befestigungsmitteln 33 aufgenommen. Auch bei ausgebauter Pumpdüse 10 bzw. bei gelösten Befestigungsmitteln 33 wird die mit 34c bezeichnete Stirnfläche des Flansches 34a in Anlage an der Stirnfläche 28 des Pumpengehäuses 11 gehalten. Nach Entfernen der Halteschrauben 35 kann die gesamte, mit 38 bezeichnete und aus dem Antriebsstößel 19, der Stößelfeder 21 und der Führungsbuchse 34 sowie dem angekoppelten Pumpenkolben 17 bestehende Antriebsbaugruppe als von einer Verliersicherung 39 zusammengehaltene Einheit ausgebaut werden.

Die Verliersicherung 39 ist von einer in eine Ringnut 41 im Führungsteil 34b der Führungshülse 34 eingelegten und zusätzlich in einer Längsnut 42 im Antriebsstößel 19 geführten Kugel 43 gebildet.

Um eine einwandfreie Zentrierung der Führungsbuchse 34 zu gewährleisten und damit keine Achsversetzungen zwischen Pumpenkolben 17 und Antriebsstößel 19 auftreten können, ist die Führungsbuchse 34 mit einem kreisringförmigen, aus der Stirnfläche 34c seines Flansches 34a vorstehenden Ansatz 34d (Fig. 4) in die Ausnehmung 29 des Pumpengehäuses 11 eingesetzt. Eine stirnseitige Eintiefung 34e innerhalb dieses Ansatzes 34d und die Ausnehmung 29 im Pumpengehäuse 11 bilden eine Kammer, die den radial abstehenden Ringflansch 23a der Regulierhülse 23 dreiseitig umfaßt bzw. umschließt und somit die Regulierhülse 23 in axialer Richtung führt.

Die als Befestigungsmittel 33 der Pumpdüse 10 bereits erwähnte und die Antriebsbaugruppe 38 mindestens teilweise umgreifende Spannpratzenbefestigung besteht aus einer Befestigungsschraube 52 und einer von dieser Schraube einerseits gegen ein Widerlager 53 am Brennkraftmaschinengehäuse 32 und andererseits gegen die Halteschrauben 35 der Führungsbuchse 34 gespannten Spannpratze 54. Dabei greifen die beiden Schenkel eines gabelförmigen Endes 54a der Spannpratze 54 halbkreisförmig um den Führungsteil 34b der Führungsbuchse 34 herum und drücken auf Köpfe 35a der Halteschrauben 35. Dadurch werden diese Halteschrauben 35 zugleich gesichert, und es werden außer der für den Betrieb der Pumpdüse 10 notwendigen, in Ergänzung zu den Halteschrauben 35 erzeugten Haltekraft für die Führungsbuchse 34 die notwendigen Befestigungskräfte auf die Pumpdüse 10 übertragen, so daß deren Befestigung im Brennkraftmaschinengehäuse 32 gesichert ist.

Ein Schaft 52a der Befestigungsschraube 52 ist durch eine der Drehlagenfixierung des Pumpengehäuses 11 dienande Aussparung 31 a im Befestigungsflansch 31 des Pumpengehäuses 11 hindurchgesteckt. Dadurch erübrigen sich zusätzliche Mittel zur Drehlagensicherung der Pumpdüse 10 an der Brennkraftmaschine.

Die beiden wegen der über diesselben angreifenden Befestigungskraft der Spannpratze 54 lediglich als Transportsicherung für die Antriebsbaugruppe 38 dienenden Halteschrauben 35 sind durch je ein Langloch 36 im Flansch 34a der Führungsbuchse 34 hindurch in den Befestigungsflansch 31 des Pumpengehäuses 11 eingeschraubt. Die Langlöcher 36 sind so geformt, daß die Führungsbuchse 34 in einem begrenzten Bereich verdrehbar ist. Außerdem ist im Flanschbereich der Führungsbuchse 34 eine den Durchtritt des Lenkerarmes 23b ermöglichende kreisringsegmentartige Ausnehmung 59 ausgespart, deren seitliche Begrenzungskanten 59a, 59b den maximalen Schwenkbereich des Lenkerarmes 23b in mindestens einer Schwenkrichtung begrenzen. Diese Schwenkrichtung ist in Figur 2 durch einen mit R bezeichneten Pfeil gekennzeichnet. In der in Figur 2 gezeigten Darstellung liegt der Lenkerarm 23b an der einen Begrenzungskante 59a an, in der er die maximale Fördermenge des Pumpenkolbens 17 festlegt und begrenzt. Die Begrenzungskante 59a dient somit als Vollast-oder Startmengenanschlag.

Zur Einstellung der in Figur 2 eingezeichneten Lage wird die Pumpdüse 10 auf eine Prüfbank gebracht, an der sie wie an der Brennkraftmaschine mittels einer in die Aussparung 31a eingreifenden und das Pumpengehäuse 11 in seiner Drehlage fixierenden Befestigungsschraube oder mittels eines Fixierstiftes bezüglich ihrer Drehlage festgelegt ist. Vor der Grundeinstellung wird die Führungsbuchse 34 entgegen dem Uhrzeigersinn soweit verdreht, bis das Langloch 36 an der Halteschraube 35 anliegt. Dann wird die Fördermenge eingestellt und der Lenkerarm 23b festgehalten. Der Flansch 34a der Führungsbuchse 34 wird dann im Uhrzeigersinn soweit verdreht, bis die Begrenzungskante 59a am Lenkerarm 23b anliegt. Jetzt werden die Halteschrauben 35 angezogen und die eingestellte Lage somit fixiert. An der Brennkraftmaschine wird dann bei an der Begrenzungskante 59a anliegendem Lenkerarm 23b und mit mittels der Aussparung 31 a gegenüber dem Brennkraftmaschinengehäuse 32 drehlagenfixiertem Pumpengehäuse 11 die Lenkerregulierung 27 durch entsprechende Montage des Betätigungshebels 58 eingestellt. Auf diese Weise können alle Pumpdüsen 11 der gleichen Brennkraftmaschine ohne weitere Justier- und Einstellvorgänge an die Drehwelle 57 des Fördermengenverstellgliedes 24 angekoppelt werden.

Das nachfolgend beschriebene und in den Figuren 4 und 5 dargestellte zweite Ausführungsbeispiel unterscheidet sich nur bezüglich der Haltemittel für die Führungsbuchse und zusätzlich noch durch abweichende Befestigungsmittel von dem ersten Ausführungsbeispiel. Gleiche Teile sind deshalb gleich, abweichende Teile mit einem Indexstrich und neue Teile neu bezeichnet.

Bei diesem zweiten Ausführungsbeispiel einer Pumpdüse 10' ist das Haltemittel für die Führungsbuchse 34' von zwei Gewindehülsen 46 gebildet. und obwohl als Befestigungsmittel auch Spannpratzen verwendet werden konnen, werden bei diesem Beispiel zwei aus Stehbolzen und Schraubenmuttern bestehende Befestigungsschrauben 47 benutzt, von denen zur klareren Darstellung nur eine eingezeichnet ist.

Jede der koaxial zur Befestigungsschraube 47 angeordneten und durch Langlöcher 36' im Flansch 34a' hindurch in Gewindeabschnitte 37a je einer zugeordneten Bohrung 37 des Befestigungsflansches 31'eingeschraubten Gewindehülsen 46 ist mit einem radialen Bund 46a versehen. Mit diesem Bund 46a wird der Flansch 34a' der Führungsbuchse 34' gegen die antriebsseitige Stirnfläche 28' am Befestigungsflansch 31' des Pumpengehäuses 11' befestigt.

Wie beim ersten Ausführungsbeispiel kann auch hier die mit 38' bezeichnete und aus dem Antriebsstößel 19, der Stößelfeder 21 und der Führungsbuchse 34' bestehende Antriebsbaugruppe als von der Verliersicherung 39 zusammengehaltene Einheit aus der Pumpdüse 10' ausgebaut werden, wenn nach Lösen oder Entfernen der Befestigungsschrauben 47 auch die als Haltemittel dienenden Gewindehülsen 46 ausgeschraubt werden.

## Patentansprüche

1. Pumpdüse für die Kraftstoffeinspritzung bei Brennkraftmaschinen,
- mit einem eine Kolbeneinspritzpumpe (12) aufnehmenden und eine Einspritzdüse (15) tragenden Pumpengehäuse (11),
- mit einem über einen Antriebsstößel (19) entgegen der Kraft einer Stößelfeder (21) betätigbaren und innerhalb des Pumpengehäuses (11) in einer Zylinderbohrung (18) geführten Pumpenkolben (17), der zum Zweck einer Änderung des wirksamen Förderhubes mittels einer koaxial zu diesem angeordneten Regulierhülse (23) verdrehbar ist,
- mit einer am Pumpengehäuse (11) befestigten, mit einem hülsenförmigen Führungsteil (34b) für den Antriebsstößel (19) versehenen und stirnseitig eine axiale Lagesicherung für die Regulierhülse (23) bildenden Führungsbuchse (34),
- mit einer antriebsseitigen Stirnfläche (28) am Pumpengehäuse (11) und
- mit einem am Pumpengehäuse (11) befindlichen Befestigungsflansch (31), an dem zur Befestigung der Pumpdüse (10) an der Brennkraftmaschine Befestigungsmittel (33) wenigstens mittelbar angreifen, gekennzeichnet durch folgende Merkmale:
a) die Führungsbuchse (34; 34') ist mit einem radial über den Außendurchmesser (d) der Stößelfeder (21) hinaus vorspringenden Flansch (34a; 34a') versehen, dessenb Stirnfläche (34c;) an der antriebsseitigen Stirnfläche (28; 28') des Pumpengehäuses (11; 11') anliegt und sich in denjenigen Bereich (28a) dieser Stirnfläche (28; 28') erstreckt, an dem die Befestigungsmittel (33; 47) der Pumpdüse (10; 10') angreifen,
b) der Flansch (34a; 34a') der Führungsbuchse (34; 34') ist mittels eines Haltemittels (35; 46) am Pumpengehäuse (11; 11') befestigt,
c) das Haltemittel (35; 46) für die Führungsbuchse (34; 34') ist durch ein Langloch (36, 36') im Flansch (34a; 34a') der Führungsbuchse (34; 34') hindurch am Befestigungsflansch (31; 31') des Pumpengehäuses (11; 11') befestigt,
d) die Regulierhülse (23) ist mit einem radial vorstehenden Lenkerarm (23b) versehen, der als Teil einer Lenkerregulierung (27) dient und
e) im Flanschbereich der in einem durch das Langloch (36; 36') begrenzten Bereich verdrehbaren und durch das Haltemittel (35; 46) befestigbaren Führungsbuchse (34, 34') ist eine den Durchtritt des Lenkerarmes (23b) ermöglichende kreisringsegmentartige Ausnehmung (59) ausgespart, deren seitliche Begrenzungskanten (59a, 59b) den maximalen Schwenkbereich des Lenkerarmes (23b) in mindestens einer Schwenkrichtung (R) begrenzen.

2. Pumpdüse nach Anspruch 1, dadurch gekennzeichnet, daß mittels der in einem begrenzten Bereich verdrehbaren Führungsbuchse (34; 34') eine der den Schwenkbereich des Lenkerarmes (23b) in seiner einen Schwenkrichtung (R) begrenzenden Begrenzungskanten (59a) in eine Lage verstellbar ist, in der bei an dieser Begrenzungskante (59a) anliegendem Lenkerarn (23b) der Pumpenkolben (17) bzw. jeder Pumpenkolben der an der gleichen Brennkraftmaschine angebauten Pumpdüsen oder jeder Pumpkolben der mit gleicher Einstellung gefertigten Pumpdüsen eine vorbestimmte, einer festgelegten Kraftstoffördermenge zugeordnete Drehlage einnimmt.

3. Pumpdüse nach Anspruch 1 oder 2, dadurch gekennzeichnet, daß der Führungsteil (34b) der Führungsbuchse (34; 34') und der Antriebsstößel (19) mit einer Verliersicherung (39) ausgestattet sind, durch welche mindestens die Führungsbuchse (34; 34'), der Antriebsstößel (19) und die Stößelfeder (21) zu einer auch im ausgebauten Zustand zusammengehaltenen Antriebsbaugruppe (38; 38') vereinigt sind.

4. Pumpdüse nach einem der Ansprüche 1 bis 3, dadurch gekennzeichnet, daß als Befestigungsmittel (33) der Pumpdüse (10) eine die Antriebsbaugruppe (38) mindestens teilweise umgreifende Spannpratzenbefestigung dient, die aus einer von einer Befestigungsschraube (52) gegen die Halteschraube bzw. Halteschrauben (35) der Führungsbuchse (34) gespannten Spannpratze (54) besteht.

5. Pumpdüse nach Anspruch 4, dadurch gekennzeichnet, daß ein Schaft (52a) der Befestigungsschraube (52) des Befestigungsmittels (33) durch eine der Drehlagenfixierung des Pumpengehäuses (11) dienende Aussparung (31 a) im Befestigungsflansch (31) des Pumpengehäuses (11) hindurchgesteckt ist.

6. Pumpdüse nach einem der Ansprüche 1 bis 5, dadurch gekennzeichnet, daß als Haltemittel mindestens eine, unabhängig von den Befestigungsmitteln (33) der Pumpdüse (10) den Flansch (34a) der Führungsbuchse (34) mit dem Befestigungsflansch (31) am Pumpengehäuse (11) verbindende Halteschraube (35) dient, die durch das Langloch in den Befestigungsflansch (31) des Fumpengehäuses (11) eingeschraubt ist.

7. Pumpdüse nach einem der Ansprüche 1 bis 5, dadurch gekennzeichnet, daß als die Befestigungsmittel der Pumpdüse (10') mindestens zwei durch Langlöcher (36') im Flansch (34a') der Führungsbuchse (34') und Bohrungen (37) im Befestigungsflansch (31') hindurchragende Befestigungsschrauben (47) dienen, und daß als Haltemittel mindestens eine mit einem radialen Bund (46a) versehene Gewindehülse (46) dient, die koaxial zur Befestigungsschraube (47) und durch das entsprechende Langloch (36') im Flansch (34a') der Führungsbuchse (34') hindurch in einen Gewindeabschnitt (37a) in der zugeordneten Bohrung (37) des Befestigungsflansches (31') eingeschraubt ist und mit ihrem Bund (46a) den Flansch (34a') der Führungsbüchse (34') am Befestigungsflansch (31') des Pumpengehäuses (11') festhält.

## Claims

1. Pump/nozzle assembly for fuel injection in internal-combustion engines,
- with a pump casing (11) receiving a piston injection pump (12) and carrying an injection nozzle (15),
- with a pump piston (17) which is actuable via a drive plunger (19) counter to the force of a plunger spring (21) and is guided inside the pump casing (11) in a cylindrical bore (18), and which, for the purpose of changing the effective feed stroke, is rotatable by means of a regulating sleeve (23) arranged coaxially relative to the latter,
- with a guide bush (34) which is fastened to the pump casing (11) and is equipped with a sleeve-shaped guide part (34b) for the drive plunger (19), and which on the end face constitutes a means of securing the regulating sleeve (23) axially in position,
- with a drive-side end face (28) on the pump casing (11), and
- with a fastening flange (31) which is located on the pump casing (11) and on which fastening means (33) engage at least indirectly in order to fasten the pump/nozzle assembly (10) to the internal-combustion engine, characterized by the following features:
a) the guide bush (34; 34') is equipped with a flange (34a; 34a') which projects radially beyond the outside diameter (d) of the plunger spring (21) and the end face (34c) of which rests against the drive-side end face (28; 28') of the pump casing (11; 11') and extends over that region (28a) of this end face (28; 28') on which the fastening means (33; 47) of the pump/nozzle assembly (10; 10') engage,
b) the flange (34a; 34a') of the guide bush (34; 34') is fastened to the pump casing (11; 11') by means of a retention means (35; 46),
c) the retention means (35; 46) for the guide bush (34; 34') is fastened to the fastening flange (31; 31') of the pump casing (11; 1T) through a slot (36, 36') in the flange (34a; 34a') of the guide bush (34, 34'),
d) the regulating sleeve (23) is equipped with a radially projecting swivel arm (23b) which serves as part of a regulating linkage (27), and
e) in the flange region of the guide bush (34; 34') which can be rotated in a range limited by the slot (36; 36') and which can be fastened by the retention means (35; 46), a recess (59) resembling a ring segment is cut out to allow the passage of the swivel arm (23b), the lateral limiting edges (59a, 59b) of this recess (59) limiting the maximum pivoting range of the swivel arm (23b) in at least one pivoting direction (R).

2. Pump/nozzle assembly according to Claim 1, characterized in that, by means of the guide bush (34; 34') rotatable in a limited range, one of the limiting edges (59a) limiting the pivoting range of the swivel arm (23b) in its one pivoting direction (R) can be shifted into a position in which, one swivel arm (23b) rests against this limiting edge (59a), the pump piston (17) or each pump piston of the pump/nozzle assemblies mounted on the same internal-combustion engine or each pump piston of the pump/nozzle assemblies manufactured with the same setting assumes a predetermined rotary position assigned to a fixed fuel feed rate.

3. Pump/nozzle assembly according to Claim 1 or 2, characterized in that the guide part (34b) of the guide bush (34; 34') and the drive plunger (19) are equipped with a loss prevention means (39), by which at least the guide bush (34; 34'), the drive plunger (19) and the plunger spring (21) are combined into a drive subassembly (38; 38') held together even in a disassembled state.

4. Pump/nozzle assembly according to one of Claims 1 to 3, characterized in that the fastening means (33) for the pump/nozzle assembly (10) comprises a clamping-claw fastening which surrounds the drive subassembly (38) at least partially and which consists of a clamping-claw (54) clamped by a fastening screw (52) against the retaining screw or retaining screws (35) of the guide bush (34).

5. Pump/nozzle assembly according to Claim 4, characterized in that a shank (52a) of the fastening screw (52) of the fastening means (33) is inserted through a cut-out (31 a) located in the fastening flange (31) of the pump casing (11) and serving for fixing the pump casing (11) in its rotary position.

6. Pump/nozzle assembly according to one of Claims 1 to 5, characterized in that the retention means comprises at least one retaining screw (35) which connects the flange (34a) of the guide bush (34) to the fastening flange (31) on the pump casing (11) independently of the fastening means (33) for the pump/nozzle assembly (10) and which is screwed into the fastening flange (31) of the pump casing (11) through the slot (36) in the flange (34a) of the guide bush (34).

7. Pump/nozzle assembly according to one of Claims 1 to 5, characterized in that the fastening means for the pump/nozzle assembly (10') comprise at least two fastening screws (47) which extend through slots (36') in the flange (34a') of the guide bush (34') and through bores (37) in the fastening flange (31'), and in that the retention means comprises at least one threaded sleeve (46) which is equipped with a radial collar (46a) and is screwed into a threaded portion (37a) in the associated bore (37) of the fastening flange (31') coaxially relative to the fastening screw (47) and through the corresponding slot (36') in the flange (34a') of the guide bush (34'), and which by means of its collar (46a) fixes the flange (34a') of the guide bush (34') on the fastening flange (31') of the pump casing (11).

## Revendications

1.- Injecteur de pompe pour l'injection de carburant dans des moteurs à combustion interne, injecteur comportant:
- un boîtier de pompe (11) renfermant une pompe d'injection à piston (12) et portant une buse d'injection (15),
- un piston de pompe (17) susceptible d'être actionné par l'intermédiaire d'un poussoir d'entraînement (19) contre l'action d'un ressort de poussoir (21) et guidé à l'intérieur du boîtier (11) de la pompe dans un alésage cylindrique (18), ce piston étant susceptible de tourner au moyen d'un manchon de régulation (23) disposé coaxialement par rapport à lui pour permettre de modifier la course de refoulement utile,
- une douille de guidage (34) fixée sur le boîtier (11) de la pompe, munie d'une partie de guidage en forme de manchon (34b) pour le poussoir d'entraînement (19), et constituant frontalement un blocage axial en position pour le manchon de régulation (23), et comportant une face frontale côté entraînement (28) contre le boîtier (11) de la pompe,
- une bride de fixation (31) placée sur le boîtier (11) de la pompe, et sur laquelle viennent en prise, tout au moins indirectement, des moyens de fixation (33) pour permettre de fixer l'injecteur de pompe (10) sur le moteur à combustion interne,
injecteur de pompe caractérisé en ce que:
a) la douille de guidage (34, 34') est munie d'une bride (34a, 34a') faisant saillie radialement au-delà du diamètre externe (d) du ressort de poussoir (21), bride dont la face frontale (34c) s'applique contre la face frontale côté entraînement (28, 28') du boîtier (11, 11') de la pompe et s'étend sur la zone (28a) de cette face frontale (28, 28') sur laquelle viennent en prise les moyens de fixation (33, 47) de l'injecteur de pompe (10, 10').
b) la bride (34a, 34a') de la douille de guidage (34, 34') est fixée sur le boîtier (11, 11') de la pompe par un moyen de maintien (35, 46),
c) le moyen de maintien (35, 46) pour la douille de guidage (34, 34') est fixé à travers une boutonnière (36, 36') dans la bride (34a, 34a') de la douille de guidage (34, 34') sur la bride de fixation (31, 31') du boîtier (11, 11') de la pompe,
d) le manchon de régulation (23) est muni d'un bras oscillant (23b) faisant saillie radialement, faisant partie d'une régulation à bras oscillant (27),
e) dans la zone de la collerette de la douille de guidage (34, 34') susceptible de tourner dans une étendue limitée par la boutonnière (36, 36') et susceptible d'être fixée par le moyen de maintien (35, 46), est ménagé un évidement en forme de segment circulaire (59) permettant le passage du bras oscillant (23b) et dont les arêtes latérales de délimitation (59a, 59b) délimitent l'étendue maximale de pivotement du bras oscillant (23b) au moins dans un sens de pivotement (R).

2.- Injecteur de pompe selon la revendication 1, caractérisé en ce que, grâce à la douille de guidage (34, 34') susceptible de tourner dans une étendue limitée, l'une (59a) des arêtes de délimitation limitant dans l'un (R) de ses sens de déplacement, la zone de pivotement du bras oscillant (23b) est susceptible d'être réglée dans une position dans laquelle, lorsque le bras oscillant (23b) s'applique contre cette arête de délimitation (59a), le piston de pompe (17) ou bien chacun des pistons de pompe des injecteurs de pompes montés sur le même moteur à combustion interne, ou bien chaque piston de pompe des injecteurs de pompes réalisés avec le même réglage, occupe une position en rotation prédéterminée, associée à une quantité déterminée de refoulement de carburant.

3.- Injecteur de pompe selon la revendication 1 ou 2, caractérisé en ce que la partie de guidage (34b) de la douille de guidage (34, 34') et le poussoir d'entraînement (19) sont équipés d'une sécurité (39) grâce à laquelle au moins la douille de guidage (34, 34'), le poussoir d'entraînement (19), et le ressort de poussoir (21) sont réunis en un groupe d'entraînement (38, 38') qui est maintenu rassemblé, même lorsqu'il est démonté.

4.- Injecteur de pompe selon une des revendications 1 à 3, caractérisé en ce que, comme moyens de fixation (33) de l'injecteur de pompe (10), on utilise une fixation par pinces de serrage entourant au moins partiellement le groupe d'entraînement (36) et qui est constituée d'une griffe de serrage (54) bridée contre la vis de maintien ou les vis de maintien (35) de la douille de guidage (34) par une vis de fixation (52).

5.- Injecteur de pompe selon la revendication 4, caractérisé en ce qu'un fût (52a) de la vis de fixation (52) du moyen de fixation (33) est enfilé à travers un ajour (31 a), servant à fixer la position en rotation du boîtier (11) de la pompe, dans la bride de fixation (31) de ce boîtier (11) de la pompe.

6.- Injecteur de pompe selon une des revendications 1 à 5, caractérisé en ce que, comme moyen de maintien, on utilise au moins une vis de maintien (35) reliant, indépendamment des moyens de fixation (33) de l'injecteur de pompe (10), la bride (34a) de la douille de guidage (34) à la bride de fixation (31) sur le boîtier de la pompe, cette vis de maintien étant vissée à travers la boutonnière (36) dans la bride (34a) de la douille de guidage (34), dans la bride de fixation (31) du boîtier (11) de la pompe.

7.- Injecteur de pompe selon une des revendications 1 à 5, caractérisé en ce que, comme moyens de fixations de l'injecteur de pompe (10'), on utilise au moins deux fixations par vis (47) passant à travers les boutonnières (36') dans la bride (34a') de la douille de guidage (34') et les perçages (37) dans la bride de fixation (31'), et qu'on utilise, comme moyens de maintien, au moins un manchon fileté (46) muni d'un bandeau radial (46a), qui est vissé coaxialement par rapport à la fixation par vis (47) et à travers la boutonnière correspondante (36') dans la bride (34a') de la douille de guidage (34') dans une partie filetée (37a) du perçage associé (37) de la bride de fixation (31'), et qui maintient fermement par son bandeau (46a) la bride (34a') de la douille de guidage (34') contre la bride de fixation (31') du boîtier (11') de la pompe.
